# EUROPÄISCHE PATENTSCHRIFT

(11) **EP 0 410 135 B1**
(45) Veröffentlichungstag und Bekanntmachung des Hinweises auf die Patenterteilung: **07.12.1994**
(21) Anmeldenummer: 90111657.4
(22) Anmeldetag: 20.06.1990
(51) Int. Cl.: F23D 11/40, F23D 17/00, F23C 9/00

(54) **Brenner zur stöchiometrischen Verbrennung von flüssigen oder gasförmigen Brennstoffen**
Burner for stoichiometric combustion of liquid or gaseous fuels
Brûleur pour la combustion stoechiométrique de combustible liquide ou gazeux

(30) Priorität: 13.07.1989 DE 3923159; 22.03.1990 DE 4009222
(43) Veröffentlichungstag der Anmeldung: 30.01.1991
(73) Patentinhaber: ELCO Oel- und Gasbrennerwerk AG, CH-7324 Vilters (CH)
(72) Erfinder: Bombis, Dieter, CH-7324 Vilters (CH)
(74) Vertreter: Engelhardt, Guido, Dipl.-Ing.

(56) Entgegenhaltungen:
- DD-A- 244 613
- DE-A- 2 700 671
- DE-A- 2 821 932
- DE-A- 2 843 002
- DE-A- 3 241 730
- DE-A- 3 506 640

## Beschreibung

Die Erfindung bezieht sich auf einen Brenner zur stöchiometrischen Verbrennung von flüssigen oder gasförmigen Brennstoffen, bestehend aus einer Zerstäuberdüse, der über eine Brennstoffleitung der Brennstoff zuführbar ist, einer die Zerstäuberdüse umgebenden Luftzuführungsleitung für die von einem Ventilator oder dgl. der Zerstäuberdüse zuzuführenden Verbrennungsluft und einer durch ein in einen Kesselraum ragendes Brennerrohr gebildeten Brennkammer, die mit einer Blende oder einer Stauscheibe versehen ist, wobei zur Einbringung von Abgas aus dem Kesselraum in die Brennkammer das Brenerrohr in dem der Blende zugekehrten Bereich mit mehreren, vorzugsweise gleichmäßig über den Umfang verteilt angeordneten Öffnungen versehen ist.

Unter der Bezeichnung "DFVLR-Verbrennungssystem Blaubrenner" ist ein Brenner dieser Art bekannt. Um in die Brennkammer kaltes Abgas einbringen zu können, sind bei dieser Ausgestaltung in das Brennerrohr eine Vielzahl von Bohrungen eingearbeitet, und des weiteren ist in dieses ein Mischrohr eingesetzt, mittels dem das Abgas mit der Verbrennungsluft durchgemischt wird. Durch diese Intensivierung der Abgasrezirkulation in der Brennkammer läßt sich zwar in der Betriebsphase die Stickstoffmonoxyd-Emission absenken, der Bauaufwand ist hierbei jedoch erheblich. Abgesehen davon, daß das Einarbeiten der Bohrungen in das Brennerrohr lohnintensiv ist, ist ein gesondertes Mischrohr erforderlich, das auch in einer besonderen Weise abzustützen ist, damit die Rezirkulation des Abgases, das unmittelbar vor der Blende aus einem Ringraum zwischen dem Brennerrohr und dem Mischrohr in dieses einzuleiten ist, nicht zu sehr beeinträchtigt wird. Ferner hat sich auch als nachteilig gezeigt, daß in der Startphase, in der das Mischrohr und dessen Halterung noch nicht auf die Betriebstemperatur erwärmt sind, eine blaubrennende Flamme nicht gegeben und somit die Schadstoffemission hoch ist. Und da das Abgas in der Brennkammer das Mischrohr und dessen Halterung umspült, weist dieser Brenner auch einen hohen Geräuschpegel auf.

Durch die DD-A-244 613 ist des weiteren eine Einrichtung zum Verbrennen von Generatorgas oder Heizöl bekannt, bei der vor dem Brenner mit radialem Abstand zu dem Brennerrohr eine Scheibe angeordnet ist, die eine zentrische Öffnung aufweist. Außerdem sind in einem kegelförmig gestalteten Erweiterungsbereich des Brennerrohres mehrere Bohrungen in Umfangsrichtung nebeneinander in dieses eingearbeitet, durch die Abgas aus dem Kesselraum in den Verbrennungsbereich einströmen soll.

Die Verbrennungsluft gelangt somit bei dieser Einrichtung nicht nur durch die zentrische Öffnung der Scheibe, sondern auch zwischen dieser und dem Brennerrohr in den Verbrennungsbereich. Und da dieser gegenüber dem Mischbereich im Durchmesser vergrößert ist, wird der Druck abgesenkt und die Verbrennungsluft wird im Erweiterungsbereich nach außen gelenkt, der Zuführung von Abgas durch die Bohrungen wird dadurch entgegengewirkt. Mitunter strömt sogar Verbrennungsluft unmittelbar durch die Bohrungen in den Kesselraum ab, eine gute Flammenstabilität ist demnach bei dieser Ausgestaltung nicht gegeben.

Bei der Mischeinrichtung nach der DE-A-28 21 932 wird zwar bei einem Brenner die Verbrennungsluft durch Löcher oder Schlitze in eine zentrische Mischkammer, in der eine Mischzone gebildet ist, eingebracht, außerdem werden heiße Rezirkulationsgase zugeführt, eine Abkühlung der Brennerflamme wird somit aber nicht vorgenommen, vielmehr soll die Temperatur so hoch wie möglich gehalten werden. Eine gute Verbrennung des Luft-Brennstoffgemisches ist auf diese Weise nicht zu erzielen.

Aufgabe der Erfindung ist es, einen Brenner der eingangs genannten Gattung in der Weise auszubilden, daß eine optimale Vergasung und äußerst gute Verbrennung des Luft-Brennstoffgemisches, vor allem auch bereits in der Startphase, in der Brennkammer ermöglicht wird und daß somit der Anteil der Stickoxide in den Abgasen während der gesamten Betriebsdauer des Brenners in einem erheblichen Maße reduziert werden kann. des weiteren soll der Brenner äußert geräuscharm arbeiten und die Flamme soll stets stabil sein und auf einem niederen Temperaturniveau blau ausbrennen. Der dazu erforderliche Bauaufwand soll gering gehalten werden, auch sollen Brenner nachrüstbar sein, um die Verbrennung in bestehenden Anlagen zu verbessern und damit eine Stickoxidreduktion zu gewährleisten.

Gemäß der Erfindung wird dies dadurch erreicht, daß die Blende lediglich eine zentrale Blendenöffnung aufweist, daß das Brennerrohr zylindrisch ausgebildet ist und daß die Öffnungen als sich in Längsrichtung des Brennerrohres erstreckende Schlitze ausgebildet sind, die parallel zur Längsachse des Brennerrohres oder geneigt zu dieser verlaufend angeordnet sind.

Zweckmäßig ist es hierbei, die Öffnungen des Brennerrohres in ihrer Größe derart auszubilden, daß die Summe der von dem Abgas durchströmten Querschnittsflächen der Öffnungen etwa der Querschnittsfläche der Blendenöffnung entspricht.

Bei einem Brennerrohr mit einer nach außen in Richtung der Brennkammeröffnung vorstehend geneigt verlaufenden Blende sollten die Öffnungen in einem Bereich in das Brennerrohr eingearbeitet sein, der durch den Anschluß der Blende an das Brennerrohr und einem Abstand von der Blendenöffnung, der gleich oder kleiner ist als deren zweifacher Durchmesser, bestimmt ist, bei einem Brenner mit einer senkrecht zu dessen Längsachse angeordneten Blende dagegen sollten die Öffnungen in einem Bereich in das Brennerrohr eingearbeitet sein, der sich in Abständen von etwa zwei Drittel bis etwa bis zum Zweifachen des Durchmessers der Blendenöffnung zu dieser erstreckt.

Angebracht ist es des weiteren, wenn die in das Brennerrohr eingearbeiteten Öffnungen jeweils eine Länge aufweisen, die etwa dem Durchmesser der Blendenöffnung entspricht.

Um die Betriebsgeräusche des Brenners zu mindern und außerdem die Flammenstabilität, das Kaltstartverhalten sowie die Verbrennungswerte zusätzlich zu verbessern, kann ferner das Brennerrohr im vorderen Bereich der Brennkammer mit einer in diese ragenden vorzugsweise umlaufend ausgebildeten Einschnürung versehen sein.

Die Einschnürung sollte in einem Abstand vor der Brennkammeröffnung angeordnet sein, der etwa 1/3 der Länge der Brennkammer entspricht und kann in einfacher Weise durch eine in das Brennerrohr eingerollte Sicke oder durch ein in diesem angeordnetes Einsatzstück gebildet werden.

Zweckmäßig ist es auch, wenn die Einschnürung in dem in die Brennkammer ragenden Bereich einen dreieckförmigen Querschnitt aufweist, einer oder beide Übergänge zwischen der Einschnürung und dem Brennerrohr konkav, deren Spitze konvex gekrümmt ausgebildet sind und die Höhe der Einschnürung mindestens etwa der Wandstärke des Brennerrohres entspricht.

Das Brennerrohr und die Blendenöffnung sollten bei dem vorschlagsgemäß ausgebildeten Brenner in ihren Durchmessern derart bemessen sein, daß sich deren Querschnittsflächen etwa wie 10 : 1 verhalten.

Wird ein Brenner gemäß der Erfindung ausgebildet, indem die Blende lediglich eine zentrischen Blendenöffnung aufweist, das Brennerrohr zylindrisch ausgebildet wird und die Öffnungen aus Schlitzen bestehen, so kann in einem ausreichenden Maße und gut verteilt Abgas in die Brennkammer einströmen, so daß eine blaubrennende rußfreie Flamme mit äußerst geringem Anteil an Stickoxiden in den Abgasen zu erzielen ist. Das Abgas wird hierbei aufgrund der Injektorwirkung in die Brennkammer eingesogen und in die Flammenwurzel eingemischt, eine stöchiometrische Verbrennung des aus der Zerstäuberdüse ausgestoßenen Brennstoffes auf einem niederen Temperaturniveau, da die Brennerflamme durch das Abgas gekühlt wird, ist somit gewährleistet.

Ferner ist von Vorteil, daß in der Brennkammer die Flammenbildung durch Einbauten nicht beeinträchtigt wird. Vielmehr wird durch die Einschnürung die Brennerflamme, obwohl dieser kältere Abgase zugeführt werden, stabilisiert und die Verbrennungswerte werden weiter verbessert. Irgendwelche Bauteile sind demnach, um eine optimale Verbrennung zu erzielen, nicht aufzuheizen, so daß bereits in der Startphase eine stabile blaubrennende Flamme und damit eine schadstoffarme Verbrennung gegeben ist. Und da somit auch keine Einbauten und Halterungen umspült werden, arbeitet der erfindungsgemäß ausgebildete Brenner äußerst geräuscharm, wobei durch die im Brennrohr vorgesehene Einschnürung die Betriebsgeräusche weiter gemindert werden können.

Der Bauaufwand, mittels dem eine derartige optimale Verbrennung ermöglicht wird, ist äußerst gering, da lediglich in das Brennerrohr mehrere Öffnungen sowie eine Einschnürung, durch die auch die Stabilität des Brennerrohres gesteigert wird, einzuarbeiten sind. Durch die vorschlagsgemäße Konstruktion wird demnach nicht nur bezüglich der Verbrennungsqualität eine weitgehende Kessel-Brennkammerunabhängigkeit erreicht, sondern es werden auch auf jedem bekannten Kessel äußerst günstige Stickoxidwerte erzielt. Des weiteren können bestehende Anlagen ohne Schwierigkeiten leicht nachgerüstet werden, so daß kurzzeitig die durch Heizungen gegebenen Abgasbelastungen gemindert werden können.

In der Zeichnung sind unterschiedliche Ausführungsbeispiele des gemäß der Erfindung ausgebildeten Brenners zur stöchiometrischen Verbrennung von flüssigen oder gasförmigen Brennstoffen dargestellt, die nachfolgend im einzelnen erläutert sind. Hierbei zeigt, jeweils in einem Längsschnitt und in schematischer Darstellung:
- Figur 1: den Brenner mit in dessen Brennerrohr eingearbeiteten Öffnungen,
- Figur 2: den Brenner nach Figur 1 mit in Achsrichtung geneigt angeordneten Öffnungen,
- Figur 3: den Brenner nach Figur 1 mit einer achssenkrecht angeordneten Blende und gemäß Figur 2 ausgebildeten Öffnungen,
- Figur 4: den Brenner nach Figur 1 mit einer zusätzlich in das Brennerrohr eingearbeiteten Einschnürung
und
- Figur 5: die bei dem Brenner nach Figur 4 vorgesehene Einschnürung in einer vergrößerten Darstellung.

Der in den Figuren 1 bis 4 dargestellte und mit 1, 1' bzw. 1'' bezeichnete Brenner dient zur stöchiometrischen Verbrennung von flüssigen oder gasförmigen Medien und besteht im wesentlichen aus einem Brennerrohr 11 und einer Zerstäuberdüse 12, der über eine mit einem Filter 17 versehenen Brennstoffleitung 15 mittels einer in dieser eingesetzten Pumpe 16 aus einem Vorratsbehälter 14 der Brennstoff zugeführt wird. Die Zerstäuberdüse 12, der eine Zündelektrode 18 oder eine Zündkerze zugeordnet ist, ist von einer Luftzuführungsleitung 13 umgeben, in der die von einem Ventilator 19 geförderte Verbrennungsluft zugeführt wird. Die Luftzuführungsleitung 13 ist hierbei durch eine Verlängerung des Brennerrohres 11 gebildet, die mittels eines Flansches 5 an der Wand 4 eines Heizkessels 2 befestigt ist, so daß das Brennerrohr 11 in dessen Kesselraum 3 hineinragt.

Zwischen dem Brennerrohr 11 und dem Luftzuführungsrohr 13 ist eine kegelig ausgebildete Blende 21 oder gemäß Figur 3 eine achssenkrecht angeordnete Blende 21' eingesetzt, die zentrisch jeweils mit einer Blendenöffnung 22 bzw. 22' versehen ist. Auf diese Weise ist in dem Brennerrohr 11 eine Brennkammer 20 geschaffen, in der der eingebrachte Brennstoff verbrannt wird und aus dessen Brennkammeröffnung 23 die Flamme F austritt.

Um in der Brennkammer 20 eine stöchiometrische Verbrennung auf einem niederen Temperaturniveau zu erzielen, sind in das Brennerrohr 11 sich in dessen Achsrichtung erstreckende gleichmäßig über den Umfang verteilt angeordnete Öffnungen 31 bzw. 31' eingearbeitet, die gemäß Figur 1 als parallel zur Längsachse A des Brennerrohres 11 verlaufende Schlitze 32 und gemäß den Figuren 2 und 3 als zu dessen Achsrichtung A geneigt verlaufende Schlitze 32' ausgebildet sind. Das durch die mit R bezeichneten Pfeile dargestellte Abgas kann somit aus dem Kesselraum 3 in die Brennkammer 2 gut verteilt einströmen. Das Abgas R wird hierbei aufgrund der durch die durch die Blendenöffnung 22 bzw. 22' einströmende Verbrennungsluft sowie den eingespritzten Brennstoff hervorgerufenen Injektorwirkung in jeder Betriebsphase des Brenners 1 in die Brennkammer 20 eingesogen, wobei gewissermaßen selbsttätig in Abhängigkeit von den Strömungsgeschwindigkeiten der Verbrennungsluft und/oder des Brennstoffes eine Regelung der eingesaugten Abgasmenge vorgenommen wird.

Damit das Abgas R in der Flammenwurzel der Flamme F beigemischt wird, sind bei der Ausgestaltung nach Figur 1 die Öffnungen 31 in einem Bereich b angeordnet, der an der Anschlußstelle der Blende 21 an das Brennerrohr 11 beginnt und in einem Abstand a zur Blendenöffndung 22 endet, der gleich oder kleiner ist als deren zweifacher Druchmesser d. Außerdem entspricht die Summe der Querschnittsflächen der gleichmäßig über den Umfang des Brennerrohres 11 verteilt angeordneten Öffnungen 31 etwa der Querschnittsfläche der Blendenöffnung 22.

Bei der Ausgestaltung nach Figur 3 sind die in Achsrichtung A des Brennerrohres 11 geneigt angeordneten Schlitze 32' in einem Bereich b' in dieses eingearbeitet, der sich in einem Abstand a₁ von etwa 1/3 des Durchmessers d der Blendenöffnung 22' und einem Abstand a₂ von etwa dem Zweifachen des Durchmessers d der Blendenöffnung 22' zu dieser erstreckt. Aus diesen Parametern lassen sich ohne weiteres die Länge und die Breite der Öffnungen 31 bzw. 31' bestimmen. Und da sich die Querschnittsflächen des einen Durchmesser D aufweisenden Brennerrohres 11 und der Blendenöffnung 22 bzw. 22' etwa wie 10 : 1 verhalten, ist durch die Beimischung des Abgases R in die Wurzel der Flamme F ein rußfreier Ausbrand gewährleistet.

Gemäß den Figuren 4 und 5 kann, um das Betriebsverhalten des Brenners 1 weiter zu verbessern, in das Brennerrohr 11 im vorderen Bereich der Brennkammer 20 zusätzlich eine Einschnürung 41 eingearbeitet werden, die durch eine eingerollte Sicke 42 gebildet sein kann. Die Einschnürung 41 sollte in einem Abstand s vor der Brennkammeröffnung 23 angeordnet sein, der etwa 1/3 der Länge l der Brennkammer 20 entspricht. Außerdem sollte die Einschnürung 41 in dem in die Brennkammer 20 ragenden Bereich einen dreieckförmigen Querschnitt aufweisen, und die Übergänge 43 zwischen der Einschnürung 41 und dem Brennerrohr 11 sollten konkav, deren Spitze 44 dagegen sollte konvex gekrümmt sein.

Die umlaufende Einschnürung 41, deren Höhe h mindestens der Wandstärke des Brennerrohres 11 entsprechen sollte, wirkt insbesondere in der Startphase des Brenners 1 gewissermaßen als Bremse, da durch diese die Flamme in das Innere der Brennkammer 20 abgelenkt wird und somit ein Wirbel entsteht, durch den eine Reduktionszone in der Brennkammer 20 gebildet wird. Außerdem werden durch diesen Wirbel die Schwingungen der Flamme gebrochen, so daß die Betriebsgeräusche des Brenners 1 vor allem bei einem Kaltstart in einem erheblichen Maße gemindert werden.

## Patentansprüche

1. Brenner (1) zur stöchiometrischen Verbrennung von flüsigen oder gasförmigen Brennstoffen, bestehend aus einer Zerstäuberdüse (12), der über eine Brennstoffleitung (15) der Brennstoff zuführbar ist, einer die Zerstäuberdüse (12) umgebenden Luftzuführungsleitung (13) für die von einem Ventilator (19) oder dgl. der Zerstäuberdüse (12) zuzuführenden Verbrennungsluft und einer durch ein in einen Kesselraum (2) ragendes Brennerrohr (11) gebildeten Brennkammer (20), die mit einer Blende (21) versehen ist, wobei zur Einbringung von Abgas (R) aus dem Kesselraum (2) in die Brennkammer (20) das Brennerrohr (11) in dem der Blende (21) zugekehrten Bereich mit mehreren, vorzugsweise gleichmäßig über den Umfang verteilt angeordneten Öffnungen (31) versehen ist,
**dadurch gekennzeichnet,**
daß die Blende (21) lediglich eine zentrale Blendenöffnung (22, 22') aufweist, daß das Brennerrohr (11) zylindrisch ausgebildet ist, und daß die Öffnungen (31) als sich in Längsrichtung des Brennerrohres (11) erstreckende Schlitze (32, 32') ausgebildet sind, die parallel zur Längsachse (A) des Brennerrohres (11) oder geneigt zu dieser verlaufend angeordnet sind.

2. Brenner nach Anspruch 1,
**dadurch gekennzeichnet,**
daß die Öffnungen (31) des Brennerrohres (11) in ihrer Größe derart ausgebildet sind, daß die Summe der von dem Abgas durchströmten Querschnittsflächen der Öffnungen (31) etwa der Querschnittsfläche der Blendenöffnung (22) entspricht.

3. Brenner nach Anspruch 1 oder 2,
**dadurch gekennzeichnet,**
daß bei einem Brennerrohr (11) mit einer nach außen in Richtung der Brennkammeröffnung (23) vorstehend geneigt verlaufenden Blende (21) die Öffnungen (31) in einem Bereich (b) in das Brennerrohr (11) eingearbeitet sind, der durch den Anschluß der Blende (21) an das Brennerrohr (11) und einen Abstand (a) von der Blendenöffnung (22), der gleich oder kleiner ist als deren zweifacher Durchmesser (d), bestimmt ist.

4. Brenner nach Anspruch 1 oder 2,
**dadurch gekennzeichnet,**
daß bei einem Brenner (1'') mit einer senkrecht zu dessen Längsachse (A) angeordneten Blende (21') die Öffnungen (31') in einem Bereich (b') in das Brennerrohr (11) eingearbeitet sind, der sich in Abständen (a₁, a₂) von etwa zwei Drittel bis etwa zum Zweifachen des Durchmessers (d') der Blendenöffnung (22') zu dieser erstreckt.

5. Brenner nach einem oder mehreren der Ansprüche 1 bis 4,
**dadurch gekennzeichnet,**
daß die in das Brennerrohr (1) eingearbeiteten Öffnungen (31) jeweils eine Länge (l) aufweisen, die etwa dem Durchmesser (b) der Blendenöffnung (22) entspricht.

6. Brenner nach einem oder mehreren der Ansprüche 1 bis 5,
**dadurch gekennzeichnet,**
daß das Brennerrohr (11) im vorderen Bereich der Brennkammer (20) mit einer in diese ragenden vorzugsweise umlaufend ausgebildeten Einschnürung (41) versehen ist.

7. Brenner nach Anspruch 6,
**dadurch gekennzeichnet,**
daß die Einschnürung (41) in einem Abstand (s) vor der Brennkammeröffnung (23) angeordnet ist, der etwa 1/3 der Länge (l) der Brennkammer (20) entspricht.

8. Brenner nach Anspruch 6 oder 7,
**dadurch gekennzeichnet,**
daß die Einschnürung (41) des Brennerrohres (11) durch eine in dieses eingerollte Sicke (42) oder durch ein in diesem angeordnetes Einsatzstück gebildet ist.

9. Brenner nach einem oder mehreren der Ansprüche 6 bis 8,
**dadurch gekennzeichnet,**
daß die Einschnürung (41) in dem in die Brennkammer (20) ragenden Bereich einen dreieckförmigen Querschnitt aufweist.

10. Brenner nach einem oder mehreren der Ansprüche 6 bis 9,
**dadurch gekennzeichnet,**
daß einer oder beide Übergänge (43) zwischen der Einschnürung (4) und dem Brennerrohr (11) konkav gekrümmt ausgebildet sind.

11. Brenner nach einem oder mehreren der Ansprüche 6 bis 10,
**dadurch gekennzeichnet,**
daß die Spitze (43) der Einschnürung (41) konvex gekrümmt ausgebildet ist.

12. Brenner nach einem oder mehreren der Ansprüche 6 bis 11,
**dadurch gekennzeichnet,**
daß die Höhe (h) der Einschnürung (41) mindestens etwa der Wandstärke des Brennerrohres (11) entspricht.

13. Brenner nach einem oder mehreren der Ansprüche 1 bis 12,
**dadurch gekennzeichnet,**
daß das Brennerrohr (11) und die Blendenöffnung (d) in ihren Durchmessern (D, d) derart bemessen sind, daß sich deren Querschnittsflächen etwa wie 10 : 1 verhalten.

## Claims

1. Burner (1) for the stoichiometric combustion of liquid or gaseous fuels, consisting of an atomizer nozzle (12) to which the fuel can be supplied through a fuel line (15), an air feed line (13) which surrounds the atomizer nozzle (12) and which conducts the combustion air from a fan (19) or a similar arrangement to the combustion nozzle (12), and consisting further of a combustion chamber (20) formed by a burner pipe (11) projecting into a boiler chamber (2), whereby the combustion chamber (20) has an orifice (21) and the burner pipe (11) has several holes (31) in its section which faces the orifice (21), which in a preferred embodiment are located evenly around the circumference of the burner pipe (11), in order to bring the exhaust gas (R) from the boiler chamber (2) into the combustion chamber (20),
**characterized in that,**
the orifice (21) only has a central orifice opening (22, 22'), that the burner pipe (11) is cylindrical in shape, and that the openings (31) have the shape of slots (32, 32') extending in the longitudinal direction of the burner pipe (11), which are located in parallel to the longitudinal axis (A) of the burner pipe (11) or run at an angle to the burner pipe (11).

2. Burner in accordance with Claim 1,
**characterized in that,**
the openings (31) of the burner pipe (11) are of a size, such that the total cross-sectional area of the openings (31) through which the exhaust gas flows corresponds to approximately the cross-section of the orifice opening (22).

3. Burner in accordance with Claim 1 or Claim 2,
**characterized in that,**
in a burner pipe (11) with an orifice (21) protruding outwards towards the combustion chamber opening (23) and running at an angle, openings (31) are machined into an area (b) of the burner pipe (11), whereby the area (b) is defined by the connection point of the orifice (21) onto the burner pipe (11) and a distance (a) from the orifice opening (22) which is equal to or less than twice its diameter (d).

4. Burner in accordance with Claim 1 or Claim 2,
**characterized in that,**
in a burner (1'') with an orifice (21'') located perpendicular to the longitudinal axis (A) of the burner (1''), the openings (31') are machined in an area (b') of the burner pipe (11) which extends in relation to the orifice opening (22') at distances (a₁, a₂) of approximately two thirds to twice the diameter (d') of the orifice opening (22').

5. Burner in accordance with one or more of Claims 1 to 4,
**characterized in that,**
the openings (31) machined in the burner pipe (1) are of a length (l) which approximately corresponds to the diameter (b) of the orifice opening (22).

6. Burner in accordance with one or more of Claims 1 to 5,
**characterized in that,**
in the forward area of the combustion chamber (20), the burner pipe (11) has a constriction (41) protruding into the combustion chamber (20), whereby in a preferred embodiment, this constriction runs around the circumference.

7. Burner in accordance with Claim 6,
**characterized in that,**
the constriction (41) is located at a distance (s) from the opening (23) to the combustion chamber (20), whereby this distance (s) corresponds to approximately one third of the length (l) of the combustion chamber (20).

8. Burner in accordance with Claim 6 or Claim 7,
**characterized in that,**
the constriction (41) in the burner pipe (11) is formed by a bead (42) rolled into the burner pipe (11) or by an insert inserted into the burner pipe (11).

9. Burner in accordance with one or more of Claims 6 to 8,
**characterized in that,**
the part of the constriction (41) which protrudes into the combustion chamber (20) has a triangular cross-section.

10. Burner in accordance with one or more of Claims 6 to 9,
**characterized in that,**
one or both transition points (43) between the constriction (41) and the burner pipe (11) have a concave curvature.

11. Burner in accordance with one or more of Claims 6 to 10,
**characterized in that,**
the point (43) of the constriction (41) has a convex curvature.

12. Burner in accordance with one or more of Claims 6 to 11,
**characterized in that,**
the height (h) of the constriction (41) corresponds at least approximately to the wall thickness of the burner pipe (11).

13. Burner in accordance with one or more of Claims 1 to 12,
**characterized in that,**
the sizes of the diameters (D, d) of the burner pipe (11) and the orifice opening (d) are such that the relationship between their cross-sectional areas is approximately 10:1.

## Revendications

1. Brûleur (1) destiné à la combustion stoechiométrique de carburants liquides ou gazeux, consistant d'une buse de pulvérisation (12) qui reçoit le carburant par l'intermédiaire d'une conduite de carburant (15), d'une conduite annulaire d'arrivée d'air (13) entourant la buse de pulvérisation (12) qui lui amène l'air de combustion en provenance d'un ventilateur (19) ou d'un organe semblable, et d'une chambre de combustion (20) formée par un tube de brûleur (11) saillant dans une chambre (2) et munie d'un obturateur (21), l'amenée des gaz d'échappement (R) en provenance de la chambre (2) dans la chambre de combustion (20) étant rendue possible par plusieurs ouvertures (31) réparties de préférence uniformément sur le pourtour de la section du tube du brûleur (11) orientée vers l'obturateur (21),
caractérisé en ce que
l'obturateur (21) ne possède qu'une ouverture centrale (22, 22'), que le tube du brûleur ait une forme cylindrique et que les ouvertures (31) soient formées par des fentes (32, 32') s'étendant en direction longitudinale du tube du brûleur (11) et disposées parallèlement à l'axe longitudinal (A) du tube du brûleur (11) ou inclinées vers son axe.

2. Brûleur d'après la revendication 1,
caractérisé en ce que
les ouvertures (31) du tube du brûleur (11) sont dimensionnées de manière à ce que la somme des superficies des ouvertures (31) traversées par les gaz d'échappement corresponde à peu près à la superficie de l'ouverture (22) de l'obturateur.

3. Brûleur d'après les revendications 1 ou 2,
caractérisé en ce que
dans le cas d'un tube de brûleur (11) muni d'un obturateur (21) incliné et saillant vers l'extérieur en direction de l'ouverture (23) de la chambre du brûleur, les ouvertures (31) soient pratiquées dans une section (b) du tube de brûleur (11) déterminée par le raccordement de l'obturateur (21) au tube de brûleur (11) et par un écartement (a) de l'ouverture (22) du brûleur, égal ou inférieur à deux fois son diamètre (d).

4. Brûleur d'après les revendications 1 ou 2,
caractérisé en ce que
dans le cas d'un brûleur (1'') muni d'un obturateur (21') arrangé perpendiculairement à son axe longitudinal (A), les ouvertures (31') soient pratiquées dans une section (b') du tube de brûleur (11) s'étendant sur des distances (a₁, a₂) d'environ 2/3 au double du diamètre (d') de l'ouverture (22') de l'obturateur.

5. Brûleur d'après une ou plusieurs des revendications 1 à 4,
caractérisé en ce que
les ouvertures (31) pratiquées dans le tube du brûleur (1) aient respectivement une longueur (l) correspondant à peu près au diamètre (b) de l'ouverture (22) de l'obturateur.

6. Brûleur d'après une ou plusieurs des revendications 1 à 5,
caractérisé en ce que
vers la section avant de la chambre de combustion (20), le tube du brûleur (11) soit muni d'une striction (41) épousant de préférence le pourtour et saillant dans la chambre.

7. Brûleur d'après la revendication 6,
caractérisé en ce que
la striction (41) soit disposée à une distance (s) devant l'ouverture (23) de la chambre de combustion qui correspond à peu près à 1/3 de la longueur (l) de la chambre de combustion (20).

8. Brûleur d'après les revendications 6 ou 7,
caractérisé en ce que
la striction (41) du tube du brûleur (11) soit formée par une moulure (42) qui y est roulée ou par un insert qui y est disposé.

9. Brûleur d'après une ou plusieurs des revendications 6 à 8,
caractérisé en ce que
sur la section saillant dans la chambre de combustion (20), la striction (41) ait une section triangulaire.

10. Brûleur d'après une ou plusieurs des revendications 6 à 9,
caractérisé en ce que
l'un ou les deux passages (43) entre la striction (4) et le tube du brûleur (11) aient un forme concave.

11. Brûleur d'après une ou plusieurs des revendications 6 à 10,
caractérisé en ce que
la crête (44) de la striction (41) ait une forme convexe.

12. Brûleur d'après une ou plusieurs des revendications 6 à 11,
caractérisé en ce que
la hauteur (h) de la striction (41) corresponde au moins à environ l'épaisseur de la paroi du tube du brûleur (11).

13. Brûleur d'après une ou plusieurs des revendications 1 à 12,
caractérisé en ce que
les diamètres (D, d) du tube du brûleur (11) et de l'ouverture (d) de l'obturateur soient dimensionnés de manière que leurs superficies aient une relation d'environ 10:1.
